# FASCICULE DE BREVET EUROPEEN

(11) **EP 0 799 950 B1**
(45) Date de publication et mention de la délivrance du brevet: **31.07.2002**
(21) Numéro de dépôt: 97420055.2
(22) Date de dépôt: 03.04.1997
(51) Int. Cl.: E04G 11/06

(54) **Dispositif de coffrage à rayon de courbure réglable**
Schalungsvorrichtung mit verstellbarer Krümmung
Formwork system with adjustable curvature

(30) Priorité: 05.04.1996 FR 9604536
(43) Date de publication de la demande: 08.10.1997
(73) Titulaire: Eurobress, 01540 Vonnas (FR)
(72) Inventeur: Four, Gilles, 01400 St George Sur Renon (FR); Four, Joel, 01540 Vonnas (FR)
(74) Mandataire: Vuillermoz, Bruno

(56) Documents cités:
- DE-U- 8 815 339
- DE-U- 8 908 734
- FR-A- 2 704 260
- FR-A- 2 711 705
- US-A- 2 616 148

## Description

La présente invention a pour objet un dispositif de coffrage à rayon de courbure réglable, notamment pour les ouvrages en béton.

La réalisation des ouvrages en béton s'effectue par leur mise en place de coffrages qui délimitent un volume ayant la forme du profil final recherché dans lequel est coulé le béton.

Dans la construction de murs plans verticaux et d'épaisseur constante, les panneaux de coffrage comprennent deux faces parallèles soutenues par une ossature rigide de façon à reprendre les efforts de pressions du béton coulé.

La face de chaque panneau de coffrage est réalisée à partir d'une tôle métallique ou dans certains cas à l'aide de plaques de contreplaqué.

Un problème se pose lorsqu'il s'agit de réaliser la construction de murs à profil courbe. Les dispositifs de coffrage existants comprennent des panneaux ayant un rayon de courbure prédéterminé, sur lesquels sont montées des plaques en contreplaqué.

De tels dispositifs ne sont pas satisfaisant car le contreplaqué s'use vite et il faut le remplacer régulièrement ce qui représente un temps d'immobilisation important et un coût non moins important.

Par ailleurs, de nombreuses constructions utilisent des murs en béton brut et il convient que l'état de surface de la peau extérieure constituée soit par la tôle métallique, soit par les plaques de contreplaqué du dispositif de coffrage soit aussi parfait que possible.

L'utilisation du bois comme panneau de coffrage ne conduit pas à un état de surface suffisamment lisse et exempt de défauts pour être utilisé tel quel dans des constructions de mûrs à profil courbe.

Les défauts géométriques sont engendrés par le fait que le contreplaqué se courbe mais qu'il subit néanmoins, au fur et à mesure de son utilisation une usure qui vient augmenter les défauts de surface.

De plus, le contreplaqué doit être d'une épaisseur importante pour supporter les pressions du béton coulé ayant pour conséquence de provoquer des facettes visibles dès le retrait du coffrage.

Des solutions ont été envisagées en associant par exemple des tôles de coffrage métallique avec un châssis articulé de façon à pouvoir régler le rayon de courbure des deux tôles de coffrage en vis à vis.

Un tel dispositif comprend des poutres de maintien vertical régulièrement espacées suivant des génératrices de la tôle à courber.

Les poutres de maintien présentent des profils en V ou en Oméga dont les extrémités sont solidarisées sur les tôles de coffrage par soudure ou vissage.

Le profil des poutres de maintien conduit à une excellente liaison avec la tôle de coffrage sur une grande surface et rigidifiant ainsi totalement la liaison.

Les poutres sont reliées par paires à l'aide de profilés qui sont eux-mêmes réunis entre eux par des vérins de traction ou de compression. Ainsi, en agissant par compression ou traction des vérins, on obtient un rapprochement ou un éloignement des poutres les unes des autres conférant ainsi à la tôle de coffrage un rayon de courbure.

Cette réalisation présente des inconvénients, car les liaisons étant parfaitement fixes, on s'aperçoit que la tôle de coffrage est conformée suivant un rayon de courbure qui n'est pas uniforme et présente de nombreuses facettes au droit de chacune des poutres.

Afin de diminuer cet effet inopportun, une solution consiste à multiplier le nombre de poutres, mais outre que le fait que le coût augmente, la mise en place et le réglage du rayon de courbure devient très délicat.

Une autre conséquence directe de l'utilisation d'une tôle de coffrage métallique solidaire d'un grand nombre de poutres est que le rayon minimal de courbure reste trop élevé pour les besoins des utilisateurs.

On connaît par le brevet français n° FR-A-2 711 705, un dispositif de coffrage à rayon de courbure réglable pour les ouvrages en béton.

Le dispositif de coffrage comporte une première et une seconde tôle solidaires respectivement d'un premier et d'un second jeux de poutres de maintien qui sont régulièrement espacées suivant des génératrices.

Le dispositif de coffrage comporte des moyens de réglage de l'écartement des plaques reliant entre elles les poutres et permettant le cintrage des tôles.

Pour permettre le cintrage des tôles, il est prévu un gabarit de cintrage découpé dans une tôle dont le rayon de courbure est identique à celui auquel le dispositif de coffrage doit être amené.

Il est également prévu un gabarit pour chaque rayon qui est fixé sur les poutres en partie supérieure de celles-ci.

C'est à ces inconvénients qu'entend plus particulièrement remédier la présente invention.

Le but de l'invention est de proposer un dispositif de coffrage à rayon de courbure réglable qui soit aisé à mettre en place sur les chantiers, et qui présente une longévité très importante. Le dispositif de coffrage suivant l'invention ne doit pas être fragile durant le transport, et doit permettre de réaliser un produit fini après décoffrage de grande qualité pour une utilisation brute.

A cet effet, le dispositif de coffrage selon l'invention comprend une tôle de coffrage solidaire d'un jeu de poutres de maintien régulièrement espacées suivant des génératrices, des moyens de réglages en longueur s'étendant transversalement aux poutres et reliant celles-ci et au moins un gabarit de cintrage découpé à un rayon de courbure déterminé, le gabarit de cintrage est plaqué contre la tôle de coffrage par des premiers moyens de serrage qui sont disposés à l'intérieur des poutres de maintien du jeu de poutre et par des second moyens de serrage qui sont solidaire d'un longeron fixé sur la tôle de coffrage, tandis que les moyens de réglage sont prévus pour déformer la tôle de coffrage, soit suivant le rayon de courbure du gabarit de cintrage, soit suivant des rayons de courbures différents, mais compris dans la déformation élastique desdits gabarits.

Selon une autre caractéristique de l'invention, le dispositif de coffrage comprend un gabarit de cintrage dans sa partie supérieure et dans sa partie inférieure.

L'agencement particulier des poutres de maintien permet de disposer à l'intérieur de celles-ci des moyens de serrage pour appliquer le gabarit de cintrage contre la tôle de coffrage.

Le procédé pour la mise en oeuvre du dispositif de coffrage consiste :
- à pré-cintrer une tôle de coffrage solidaire suivant ses génératrices de poutres de maintien par l'intermédiaire de moyens de réglages tel quel des vérins à vis,
- à plaquer un gabarit de cintrage présentant un rayon de courbure déterminé dans la partie supérieure et inférieure du dispositif de coffrage,
- à agir sur des moyens de serrage prévus respectivement dans chaque poutre de maintien et sur un longeron pour plaquer les gabarits de cintrage contre la tôle de coffrage,
- et à actionner les moyens de réglages pour cintrer la tôle de coffrage soit au rayon de courbure des gabarits de cintrage, soit à des rayons de courbures différents mais compris dans la déformation élastique des gabarits de cintrage.

Le dispositif de coffrage selon l'invention est décrit en détail ci-après et cette description comprend des références figurant aux différentes figures des planches de dessins annexées, qui représente :
- la figure 1 est une vue de face schématique du dispositif de coffrage selon l'invention avec les poutres de maintien et les moyens réglables,
- la figure 2 est une coupe suivant A-A de la figure 1, montrant le dispositif de coffrage avant son cintrage,
- la figure 3 est une vue semblable à celle de la figure 2 illustrant le dispositif de coffrage en position cintrée,
- la figure 4 est une vue en détail illustrant des moyens de serrage pour plaquer le gabarit de cintrage contre la tôle de coffrage,
- la figure 5 est une coupe représentant d'autres moyens de serrage prévus à chaque extrémité de la tôle de coffrage,
- la figure 6 est une vue de dessus montrant deux dispositifs de cintrage associés.

On a montré en figure 1 et 2 un dispositif de coffrage 1 à rayon de courbure réglable pour des ouvrages en béton. Le dispositif de coffrage 1 est représenté en position de repos c'est-à-dire avant cintrage.

Le dispositif de coffrage 1 comprend une tôle de coffrage 2 qui est solidaire d'un jeu de poutres de maintien 3. Le dispositif de coffrage 1 comprend, par exemple, quatre poutres de maintien identiques parallèles référencées 30 à 33 présentant chacune un profil en forme de V à pointe tronquée.

Les poutres 30 à 33 sont régulièrement espacées sur la largeur de la tôle de coffrage 2. On note que les poutres de maintien 30 à 33 sont disposées suivant des génératrices parallèles sur toute la hauteur de la tôle de coffrage 2.

Les poutres 30 à 33 présentent un profil en forme de V à pointe tronquée, dont les extrémités libres des deux branches 34, 35 se prolongent respectivement par un segment parallèle 36, 37 qui est soudé sur la tôle de coffrage 2.

Les poutres 30 à 33 sont reliées entre elles par des moyens de réglage en longueur s'étendant transversalement aux dites poutres et reliant celles-ci deux à deux dans la partie supérieure et inférieure du dispositif de coffrage 1.

Les moyens de réglage sont constitués de cornières 4 et 5 identiques qui sont fixées sur les pointes tronquées de chaque poutre 30 à 33. Les cornières 4 et 5 sont disposées perpendiculairement aux poutres 30 à 33 et dans la partie supérieure et inférieure du dispositif de coffrage 1.

On constate que les poutres 30 et 31 sont reliées par deux cornières parallèles 4, tandis que les poutres 32 et 33 sont reliées par deux cornières parallèles 5.

Les cornières 4 et 5 du dispositif de coffrage 1 sont raccordées l'une à l'autre par des vérins à vis 6 qui sont soit écartés, soit resserrés suivant le rayon de courbure de cintrage que doit présenter le dispositif de coffrage 1.

Les cornières 4 et 5 comprennent chacune au moins une lumière oblongue 40,50 dans laquelle coopèrent des moyens de fixation 38 avec la poutre correspondante pour permettre le cintrage du dispositif de coffrage 1 comme on le verra mieux plus loin.

Également, les cornières 4 et 5 sont raccordées à l'opposé de chaque vérin à vis 6 à la tôle de coffrage 2 par des vérins à vis 7 qui permettent d'améliorer le réglage du rayon de courbure de la dite tôle de coffrage au niveau de ses extrémités libres.

De la même manière, on constate qu'au milieu du dispositif de cintrage 1 et entre les cornières supérieures et inférieures, il est prévu d'autres vérins à vis 7 identiques à ceux décrits ci-dessus.

Le dispositif de coffrage 1 comporte des longerons de renfort 11 parallèles aux poutres 30 à 33. Les longerons 11 sont fixés sur toute la hauteur de la tôle de coffrage 2 et aux extrémités libres de cette dernière.

On a représenté en figures 3 et 4 des moyens de serrage 8 qui sont disposés à l'intérieur de chaque poutre 30 à 33, du dispositif de coffrage 1 pour la mise en place d'un gabarit de cintrage 10. Les moyens de serrage 8 sont prévus à chaque extrémité des poutres 30 à 33, c'est-à-dire dans la partie supérieure et inférieure du dispositif de coffrage 1.

Chaque moyen de serrage 8 est constitué d'un talon métallique 80 faisant office de butée de serrage qui coulisse parallèlement et au-dessus des segments 36, 37 de chaque poutre 30 à 33. Le talon horizontal 80 est solidaire d'un manchon 81 en forme de U dans lequel est soudé un écrou 82 qui coopère avec une vis 83.

Cette dernière présente une tête 84 à portée conique qui est logée dans une rondelle 86 de même profil. La rondelle 86 est soudée sur la partie tronquée du profil en forme de V de chaque poutre 30 à 33.

Le manchon 81 est solidaire d'un premier élément tubulaire 87 qui coopère coaxialement avec la partie interne d'un second élément 88 de même profil. Le second élément 88 est soudé sur une plaque 89 qui vient prendre appui sur la rondelle 86 à portée conique. La vis 83 comprend coaxialement à son corps une jupe 85 qui vient en butée contre la plaque 89 pour empêcher le retrait de la dite vis 83.

L'entraînement en rotation de la vis 83 par l'intermédiaire de sa tête 84 et au moyen d'une clef appropriée permet de déplacer en translation le talon horizontal 80 pour le serrage du gabarit de cintrage 10 qui vient en appui contre la tôle de coffrage 2 et dont on verra mieux plus loin la fonction.

En figure 5, on a représenté un autre moyen de serrage 9 qui est disposé au même niveau que les moyens de serrage 8 mais à proximité des poutres 30 et 35 et dans la partie supérieure et inférieure du dispositif de coffrage 1.

Chaque moyen de serrage 9 est constitué d'un manchon tubulaire à section carré ou circulaire 90 qui est fixé sur le longeron de renfort 11 solidaire de la tôle de coffrage 2.

A l'intérieur du manchon 90 est soudé un écrou 92 qui coopère avec une vis 93. La tête 94 de la vis 93 présente une portée conique qui vient prendre appuie dans une rondelle 95 ayant un profil interne complémentaire.

La rondelle 95 et soudée sur une plaque d'appui 96 qui est solidaire d'un manchon 97 de même profil que celui 90 afin de pénétrer à l'intérieur de ce dernier. La vis 93 est solidaire d'une butée 98 qui empêche son retrait en venant prendre appuie contre la rondelle 95.

Le moyen de serrage 9 permet de retenir le gabarit de cintrage 10 contre la tôle de coffrage 2 par l'intermédiaire de la plaque 96 lorsque la vis 93 est actionnée en rotation.

Il est prévu un moyen de serrage 9 à chaque angle du dispositif de coffrage 1.

Les moyens de réglage 4, 5, 6, 7 permettent d'effectuer un pré-cintrage du dispositif de coffrage 1 et plus particulièrement de la tôle de coffrage 2. Le pré-cintrage est effectué simultanément dans la partie supérieure et inférieure du dispositif de coffrage 1.

On remarque que lors du pré-cintrage de la tôle de coffrage 2 les comières 4 et 5 s'inclinent de manière que les moyens de retenues 38 des poutres 31 et 32 coulissent à l'intérieur des lumières 40 et 50 prévues à cet effet.

Il est ensuite placé le gabarit de cintrage 10 réalisé soit en bois, soit en plastique tel que du polyéthylène, soit en nylon. Le gabarit de cintrage 10 est découpé à un rayon de courbure déterminé.

Le gabarit de cintrage 10 est disposé dans la partie supérieure et inférieure du dispositif de coffrage 1. Ainsi, chaque gabarit de cintrage 10 est retenue contre la tôle de coffrage 2 par l'intermédiaire des moyens de serrage 8 prévus dans chaque poutre 30 à 33.

Également, chaque gabarit de cintrage 10 est maintenue aux extrémités du dispositif de coffrage 1 par l'intermédiaire des moyens de serrage 9 qui permettent de plaquer ledit gabarit contre la tôle de coffrage 2.

Dès que les gabarits de cintrage 10 sont parfaitement maintenus dans la partie supérieure et inférieure du dispositif de coffrage 1 les moyens de réglage 4, 5, 6 et 7 sont ajustés afin de déformer parfaitement la tôle de coffrage 2 soit au rayon de courbure des gabarits de cintrage 10, soit à des rayons de courbures différents mais compris dans la déformation élastique desdits gabarits.

Dès que le dispositif de coffrage 1 est ajusté au rayon de courbure adéquat et recherché celui-ci peut être associé à un autre dispositif de coffrage 1 identique au premier et réglé de la même façon (figure 6).

Ainsi plusieurs dispositifs de coffrage 1 peuvent être disposés les uns à côté des autres et les uns au-dessus des autres pour constituer, par exemple, un mur à profil courbe. Lorsque plusieurs dispositifs de coffrage 1 sont disposés les uns au-dessus des autres, il est prévu sur les gabarits de cintrage 10 une gorge centrale dans laquelle est disposée un joint d'étanchéité, permettant d'éviter l'écoulement de la laitance contenue dans le béton.

## Revendications

1. Dispositif de coffrage à rayon de courbure réglable, pour les ouvrages en béton, comprenant une tôle de coffrage (2) solidaire d'un jeu de poutres régulièrement espacées suivant des génératrices, des moyens de réglages (4, 5, 6 et 7) en longueur s'étendant transversalement aux poutres et reliant celles-ci et au moins un gabarit de cintrage (10) découpé à un rayon de courbure déterminé, **caractérisé en ce que le** gabarit de cintrage (10) est plaqué contre la tôle de coffrage (2) par des premiers moyens de serrage (8) qui sont disposés à l'intérieur des poutres de maintien (30 à 33) du jeu de poutres et par des second moyens de serrage (9) qui sont solidaire d'un longeron (11) fixé sur la tôle de coffrage (2), tandis que les moyens de réglage (4, 5, 6 et 7) sont prévus pour déformer la tôle de coffrage (2), soit suivant le rayon de courbure du gabarit de cintrage (10), soit suivant des rayons de courbures différents, mais compris dans la déformation élastique desdits gabarits.

2. Dispositif de coffrage suivant la revendication 1, **caractérisé en ce qu'**il comprend un gabarit de cintrage (10) dans sa partie supérieure et inférieure.

3. Dispositif de coffrage suivant la revendication 1, **caractérisé en ce que** le gabarit de cintrage (10) comporte une gorge centrale dans laquelle est placé un joint d'étanchéité.

4. Dispositif de coffrage suivant la revendication 1, **caractérisé en ce que** les moyens de serrage (8) comportent un talon (80) qui est déplacé au moyen d'une vis (83) coopérant avec un écrou (82) fixé dans un manchon (81) en forme de U solidaire d'un premier élément tubulaire (87) coulissant dans un second (88) de même profil.

5. Dispositif de coffrage suivant la revendication 4, **caractérisé en ce que** la vis (83) est solidaire d'une jupe (85) empêchant son retrait.

6. Dispositif de coffrage suivant la revendication 4, **caractérisé en ce que** le second élément (88) est solidaire d'une plaque (89) qui vient prendre appui sur une rondelle (86).

7. Dispositif de coffrage suivant la revendication 1, **caractérisé en ce que** les moyens de serrage (9) comportent un manchon (90) solidaire d'un longeron (11) fixé sur la tôle de coffrage (2), un écrou (92) qui est soudé à l'intérieur du manchon (90), une vis (93) qui coopère avec l'écrou (92) et dont la tête (94) à portée conique est introduite dans une rondelle de même profil (95) solidaire d'une plaque de serrage (96).

8. Dispositif de coffrage suivant la revendication 7, **caractérisé en ce que** la plaque (96) est reliée à un manchon (97) qui coulisse à l'intérieur du manchon (90).

9. Dispositif de coffrage suivant la revendication 1, **caractérisé en ce que** les poutres (30 à 33) présentent une forme de V dont les parties inclinées (34, 35) se prolongent par des segments parallèles (36, 37) qui sont soudés sur la tôle de coffrage (2).

10. Dispositif de coffrage suivant la revendication 1, **caractérisé en ce que** les gabarits de cintrage (10) sont réalisés soit en bois, soit en plastique, soit en nylon.

11. Procédé pour la mise en oeuvre du dispositif de coffrage suivant la revendication 1, **caractérisé en ce qu'**il consiste :
• à pré-cintrer une tôle de coffrage (2) solidaire suivant ses génératrices de poutres de maintien (30 à 33) par l'intermédiaire de moyens de réglages (4, 5, 6 et 7),
• à plaquer un gabarit de cintrage (10) présentant un rayon de courbure déterminé dans la partie supérieure et inférieure du dispositif de coffrage (1),
• à agir sur des moyens de serrage (8, 9) prévus respectivement dans chaque poutre de maintien (30 à 33) et sur un longeron (11) pour plaquer les gabarits de cintrage (10) contre la tôle de coffrage (2),
• et à actionner les moyens de réglage (4, 5, 6, et 7) pour cintrer définitivement la tôle de coffrage (2) soit au rayon de courbure des gabarits de cintrage (10), soit à des rayons de courbures différents mais compris dans la déformation élastique desdits gabarits.

## Patentansprüche

1. Schalungsvorrichtung mit einstellbarem Krümmungsradius für Betonwerke, mit einem fest mit einem Satz von entlang den Erzeugenden gleichmäßig beabstandeten Trägern verbundenen Schalungsblechn und Mitteln (4, 5, 6 und 7) zur Längeneinstellung, die sich quer zu den Trägern erstrecken und diese und mindestens eine auf einen bestimmten Krümmungsradius zugeschnittene Zentrierschablone (10) verbinden, **dadurch gekennzeichnet, daß** die Zentrierschablone (10) durch erste Klemmittel (8), die im Inneren der Halteträger (30 bis 33) des Trägersatzes angeordnet sind, und durch zweite Klemmittel (9), die mit einem am Schalungsblech (2) befestigten Längsträger (11) fest verbunden sind, gegen das Schalungsblech (2) gedrückt wird, während die Einstellmittel (4, 5, 6 und 7) zur Verformung des Schalungsblechs (2) entweder entlang dem Krümmungsradius der Zentrierschablone (10) oder entlang anderer Krümmungsradien, aber innerhalb der elastischen Verformung der Schablonen, vorgesehen sind.

2. Schalungsvorrichtung nach Anspruch 1, **dadurch gekennzeichnet, daß** sie in ihrem oberen und unteren Teil eine Zentrierschablone (10) enthält.

3. Schalungsvorrichtung nach Anspruch 1, **dadurch gekennzeichnet, daß** die Zentrierschablone (10) einen mittleren Hals enthält, in dem eine Dichtung angeordnet ist.

4. Schalungsvorrichtung nach Anspruch 1, **dadurch gekennzeichnet, daß** die Klemmittel (8) einen Fuß (80) aufweisen, der mittels einer Schraube (83) bewegt wird, die mit einer Mutter (82) zusammenwirkt, welche in einer U-förmigen, mit einem ersten röhrenförmigen Element (87), das in einem zweiten (88) mit gleichem Profil verschiebbar ist, fest verbundenen Buchse (81) befestigt ist.

5. Schalungsvorrichtung nach Anspruch 4, **dadurch gekennzeichnet, daß** die Schraube (83) mit einer ihr Herausziehen verhindernden Schürze (85) fest verbunden ist.

6. Schalungsvorrichtung nach Anspruch 4, **dadurch gekennzeichnet, daß** das zweite Element (88) mit einer Platte (89) fest verbunden ist, die an einer Scheibe (86) anliegt.

7. Schalungsvorrichtung nach Anspruch 1, **dadurch gekennzeichnet, daß** die Klemmittel (9) eine Buchse (90), die mit einem an dem Schalungsblech (2) befestigten Längsträger (11) fest verbunden ist, eine mit dem Inneren der Buchse (90) verschweißte Mutter (92) und eine mit der Mutter (92) zusammenwirkende Schraube (93), deren Kopf (94) mit konischer Lagerfläche in eine mit einer Klemmplatte (96) fest verbundene Scheibe (95) gleichen Profils eingeführt ist, umfassen.

8. Schalungsvorrichtung nach Anspruch 7, **dadurch gekennzeichnet, daß** die Platte (96) mit einer Buchse (97) verbunden ist, die im Inneren der Buchse (90) gleitet.

9. Schalungsvorrichtung nach Anspruch 1, **dadurch gekennzeichnet, daß** die Träger (30 bis 33) die Form eines V aufweisen, dessen geneigte Teile (34, 35) durch parallele Segmente (36, 37) verlängert werden, die mit dem Schalungsblech (2) verschweißt sind.

10. Schalungsvorrichtung nach Anspruch 1, **dadurch gekennzeichnet, daß** die Zentrierschablonen (10) entweder aus Holz, aus Kunststoff oder aus Nylon hergestellt sind.

11. Verfahren zum Einsatz der Schalungsvorrichtung nach Anspruch 1, **dadurch gekennzeichnet, daß** man:
- ein Schalungsblech (2), das entlang seinen Erzeugenden fest mit Halteträgern (30 bis 33) verbunden ist, mittels Einstellmitteln (4, 5, 6 und 7) vorzentriert,
- eine einen bestimmten Krümmungsradius aufweisende Zentrierschablone (10) in den oberen und unteren Teil der Schalungsvorrichtung (1) drückt,
- auf in jedem Halteträger (30 bis 33) vorgesehene Klemmittel (8, 9) und auf einen Längsträger (11) einwirkt, um die Zentrierschablonen (10) gegen das Schalungsblech (2) zu drücken, und
- die Einstellmittel (4, 5, 6 und 7) betätigt, um das Schalungsblech (2) entweder auf den Krümmungsradius der Zentrierschablonen (10) oder auf andere Krümmungsradien, die aber innerhalb der elastischen Verformung der Schablonen liegen, endgültig zu zentrieren.

## Claims

1. Formwork system with adjustable radius of curvature, for concrete constructions, comprising a sheet of formwork (2) secured to a set of beams spaced uniformly along generatrices, length-adjusting means (4, 5, 6 and 7) running transversely to the beams and connecting them, and at least one bending template (10) cut to a given radius of curvature, **characterized in that** the bending template (10) is pressed against the sheet of formwork (2) by first clamping means (8) which are arranged inside the holding beams (30 to 33) of the set of beams and by second clamping means (9) which are secured to a longitudinal member (11) fixed to the sheet of formwork (2), while the adjusting means (4, 5, 6 and 7) are designed to deform the sheet of formwork (2) either to the radius of curvature of the bending template (10) or to different radii of curvature, but. ones which lie within the elastic deformation of said templates.

2. Formwork system according to Claim 1, **characterized in that** it comprises a bending template (10) in its upper and lower part.

3. Formwork system according to Claim 1, **characterized in that** the bending template (10) has a central groove in which a seal is placed.

4. Formwork system according to Claim 1, **characterized in that** the clamping means (8) comprise a heel (80) which is moved by means of a screw (83) collaborated with a nut (82) fixed into a U-shaped sleeve (81) secured to a first tubular element (87) which slides in a second (88) with the same profile.

5. Formwork system according to Claim 4, **characterized in that** the screw (83) is secured to a skirt (85) which prevents it from being withdrawn.

6. Formwork system according to Claim 4, **characterized in that** the second element (88) is secured to a plate (89) which bears against a washer (86).

7. Formwork system according to Claim 1, **characterized in that** the clamping means (9) comprise a sleeve (90) secured to a longitudinal member (11) fixed to the sheet of formwork (2), a nut (92) which is welded to the inside of the sleeve (90), a screw (93) which collaborates with the nut (92) and of which the head (94), which has a conical bearing surface, is introduced into a washer with the same profile (95) secured to a clamping plate (96).

8. Formwork system according to Claim 7, **characterized in that** the plate (96) is connected to a sleeve (97) which slides inside the sleeve (90).

9. Formwork system according to Claim 1, **characterized in that** the beams (30 to 33) have a V-shape, the inclined parts (34, 35) of which V are extended by parallel segments (36, 37) which are welded to the sheet of formwork (2).

10. Formwork system according to Claim 1, **characterized in that** the bending templates (10) are made either of wood or of plastic or of nylon.

11. Method for implementing the formwork system according to Claim 1, **characterized in that** it consists:
• in pre-bending a sheet of formwork (2) secured, along its generatrices, to holding beams (30 to 33) using adjusting means (4, 5, 6 and 7),
• in pressing a bending template (10) that has a given radius of curvature into the upper and lower part of the formwork system (1),
• in acting on clamping means (8, 9) provided one in each holding beam (30 to 33) and on a longitudinal member (11) to press the bending templates (10) against the sheet of formwork (2),
• and in actuating the adjusting means (4, 5, 6 and 7) to definitively bend the sheet of formwork (2) either to the radius of curvature of the bending templates (10) or to different radii of curvature but ones which lie within the elastic deformation of the said templates.
